# EUROPÄISCHE PATENTANMELDUNG

(11) **EP 1 158 244 A1**
(43) Veröffentlichungstag der Anmeldung: **28.11.2001**
(21) Anmeldenummer: 01110733.1
(22) Anmeldetag: 03.05.2001
(51) Int. Cl.: F23N 5/24, F23N 5/18

(54) **Vorrichtung zum Überwachen eines Gebläses in einem Gasheizgerät**

(30) Priorität: 25.05.2000 DE 10026002
(71) Anmelder: ROBERT BOSCH GMBH, 70442 Stuttgart (DE)
(72) Erfinder: Wehmeier, Kersten, 73230 Kirchheim (DE)

(57) **Zusammenfassung**

Die Erfindung betrifft eine Vorrichtung zum Überwachen eines Gebläses in einem Gasheizgerät, mit einem im Luft- bzw. Abgasweg des Gerätes angeordneten Sensor, der einen elektrischen Steuerstromkreis entsprechend der Gebläseförderung beeinflußt. Der Sensor ist ein von der Luft bzw. dem Abgas angeströmter, temperaturabhängiger Widerstand (12) in einem Heizstromkreis, dessen Beheizung und Widerstandscharakteristik so gewählt sind, daß die durch die Strömung bewirkte Kühlung des Sensors eine auswertbare Widerstandsänderung gegenüber dem strömungsfreien Zustand bei nicht förderndem Gebläse zur Folge hat. Dadurch ergibt sich eine einfache und billige Ausführung der Vorrichtung, mit der sich feststellen läßt, ob eine Luft- bzw. Abgasströmung vorhanden ist oder nicht.

## Beschreibung

Die Erfindung bezieht sich auf eine Vorrichtung zum Überwachen eines Gebläses in einem Gasheizgerät nach der Gattung des Hauptanspruchs.

### Stand der Technik

Bei einer bekannten Vorrichtung dieser Gattung ist als Sensor ein Heizfilm-Anemometer im Luft- bzw. Abgasweg vorgesehen, das eine exakte Volumen- oder Massenstrombestimmung ermöglicht. Diese Ausführung ist aufgrund der geforderten hohen Genauigkeit recht aufwendig und für eine einfache Anordnung kostspielig, wenn mit ihr nur festgestellt werden soll, ob das Gebläse fördert oder nicht. Ferner ist es bekannt, im Luft- bzw. Abgasweg eine schwenkbar gelagerte Klappe anzuordnen, die durch den Strömungsdruck bewegbar ist und ihre Bewegungen auf ein Potentiometer im elektrischen Steuerstromkreis überträgt. Diese Anordnung hat gegeneinander bewegte Teile, die bekannten Probleme bezüglich Langzeitstabilität und Verschmutzung aufweisen.

### Vorteile der Erfindung

Die erfindungsgemäße Vorrichtung mit den kennzeichnenden Merkmalen des Hauptanspruchs ist einfacher und billiger als die zum Stand der Technik angeführte Anordnung und genügt in allen Anwendungsfällen einer robusten Detektion der Gebläsefunktion. Der verwendete Sensor besitzt nicht die Kondensatanfälligkeit.

### Zeichnung

Ein Ausführungsbeispiel der Erfindung ist in der einzigen Figur der Zeichnung dargestellt.

### Ausführungsbeispiel

In einem Luftkanal 10 ist als Sensor ein temperaturabhängiger Heizwiderstand 12 angeordnet, der an ein Steuergerät 14 eines Gasheizgerätes angeschlossen ist, das ein in den Luftkanal 10 förderndes Gebläse steuert. Das Gebläse erzeugt im Luftkanal 10 eine Luftströmung 16. Bei nicht vorhandenem Luftstrom nimmt der Heizwiderstand 12 eine hohe Temperatur an, weil er nur wenig Wärme über das ihn umgebende Medium abgeben kann. Sein Widerstandswert wird sich dann entsprechend seiner Charakteristik auf einen oberen oder unteren Grenzwert einstellen.

Wenn bei laufendem Gebläse eine Luftströmung 16 vorhanden ist, wird ein größerer Teil der im Heizwiderstand 12 erzeugten Wärme abgeleitet, wobei sich ein signifikant anderer Widerstandswert ergibt. Die Änderung der Widerstandswerte ergibt das gewünschte Sensorsignal.

Bei Anordnung des Heizwiderstandes 12 im Abgasweg müssen die elektrischen Werte so aufeinander abgestimmt sein, daß Schwankungen der Abgastemperatur das Sensorsignal nicht beeinträchtigen.

## Patentansprüche

1. Vorrichtung zum Überwachen eines Gebläses in einem Gasheizgerät, mit einem im Luft- bzw. Abgasweg des Gerätes angeordneten Sensor, der einen elektrischen Steuerstromkreis entsprechend der Gebläseförderung beeinflußt, **dadurch gekennzeichnet, daß** der Sensor ein von der Luft bzw. dem Abgas angeströmter temperaturabhängiger Widerstand (12) in einem Heizstromkreis ist, dessen Beheizung und Widerstandscharakteristik so gewählt sind, daß die durch die Strömung bewirkte Kühlung des Sensors eine auswertbare Widerstandsänderung gegenüber dem strömungsfreien Zustand bei nicht förderndem Gebläse zur Folge hat.
